# EUROPÄISCHE PATENTSCHRIFT

(11) **EP 2 085 317 B1**
(45) Veröffentlichungstag und Bekanntmachung des Hinweises auf die Patenterteilung: **01.02.2012**
(21) Anmeldenummer: 08018340.3
(22) Anmeldetag: 20.10.2008
(51) Int. Cl.: B65D 6/10, B65D 6/18, B65D 81/38

(54) **Thermo-Behälter mit thermischer Isolierung von Waren für Transport und Lagerung**
Thermal container with thermal insulation of goods for transport and storage
Récipient thermique doté d'une isolation thermique de marchandises pour le transport et le stockage

(30) Priorität: 30.01.2008 DE 102008006696
(43) Veröffentlichungstag der Anmeldung: 05.08.2009
(73) Patentinhaber: Schoeller Arca Systems GmbH, 82049 Pullach (DE)
(72) Erfinder: Oster, Heinz, 82319 Starnberg (DE); Barth, Christian, 82049 Pullach (DE)
(74) Vertreter: Bockhorni, Josef

(56) Entgegenhaltungen:
- EP-A- 1 253 087
- WO-A-90/05676
- WO-A-03/024815
- DE-U1-202007 011 823
- US-A1- 2008 011 759
- US-B1- 6 971 539

## Beschreibung

Die Erfindung betrifft einen Behälter gemäß dem Oberbegriff des Patentanspruches 1.

Derartige Behälter, die insbesondere als Klappbehälter ausgeführt sind, sind allgemein bekannt. Derartige Behälter sind aus einem Boden und vier umlaufend angeordneten klappbaren Seitenwänden gebildet, die durch Gelenkscharniere mit dem Boden verbunden und nach innen hin klappbar sind. Hierzu sind bodenseitig nach oben vorsehende Rahmenleisten in unterschiedlicher Höhe ausgebildet, so dass auch ein einwandfreies platzsparendes Übereinanderklappen der klappbaren Seitenwände in Richtung auf den Boden hin erfolgen kann. Derartige Klappbehälter haben den Vorteil, dass für den Warentransport die Seitenwände hochgeklappt und dabei verrastet werden können, jedoch für den Leergutrücktransport die Seitenwände auf den Boden platzsparend geklappt werden können, so dass das Transportvolumen entsprechend verringert wird. Derartige Klappbehälter sind allgemein bekannt.

Derartige Behälter werden vor allem für den Transport zu kühlender Güter verwendet, insbesondere Tiefkühlwaren, Fleisch, Meeresfrüchte, Fertiggerichte u. dgl., wobei je nach Art der Ware und des Warenumschlags für eine ausreichende Kühlung auch über mehrere Tage oder Wochen gesorgt werden soll. Voraussetzung ist hier natürlich, dass die Waren gekühlt, also tiefgefroren oder ggf. mit Eis u. dgl., im Behälter gelagert wird. Hierzu ist es bekannt, den Behälter thermisch isolierend auszubilden. Zumeist werden hierbei spezielle Kunststoffherstellverfahren verwendet, so etwa gemäß DE 10 2005 022 328 A1. Bei diesem Stand der Technik wird der Behälter durch Spritzgießen hergestellt, wobei eine spezielle Form verwendet wird, bei welcher entsprechende Formteile zur Vergrößerung des Formhohlraums verschiebbar ausgebildet sind. Nach Einspritzen der Kunststoffschmelze wird der Formhohlraum durch Zurückziehen der verschiebbaren Formteile, insbesondere Formwandabschnitte, entsprechend vergrößert, so dass nach Bildung einer steifen Außenhaut zur Formung der Innen- und Außenwandfläche innen ein geschäumter Kunststoffbereich zum Zwecke der Isolierung gebildet werden kann. Für die Schäumung können hierbei Treibgase verwendet werden oder spezielle Kunststoffgranulate und Spritzgussmaschinen, die bereits ein Vorschäumen der Kunststoffschmelze vor Einspritzen in die Spritzgussform ermöglichen.

Die Herstellung derartiger Behälter ist allerdings vergleichweise teuer und aufwändig. Zum Stand der Technik kann auch auf die WO 2004/098856 A1 hingewiesen werden, bei der analog eine Kunststoffschmelze zur Bildung des Behälters in einen Formhohlraum gespritzt und zur Bildung des Schaums eine Expandierung der Kunststoffschmelze erzeugt wird. Auch hier ergibt sich eine vergleichweise aufwändige Herstellung.

Auch aus der WO03/024815A1 ist ein zusammen Klappbarer Behälter bekannt.

Die Erfinder haben nun erkannt, dass eine thermische Isolierung sogar mit höherem Wirkungsgrad in einfacher Weise sich auch dadurch erzeugen lässt, dass man mit Hohlkammern innerhalb der Seitenwände und ggf. auch des Bodens arbeitet und hierbei die Luft als Isolator ausnutzt. Dies ist überraschend, weil bis dato für die thermische Isolierung der Einsatz von expandierten Kunststoffmaterialien vorgeschlagen wurde. Die Erfinder haben aber erkannt, dass sich mit Luft als Isolator insbesondere eine einfache Seitenwandgestaltung und damit Behälterherstellung ermöglichen lässt und zwar dadurch, dass ein Behälter mit doppelwandigem Seitenwandaufbau hergestellt wird, bei dem die beiden Wände zwischen sich geeignete Hohlkammern für die thermische Isolierung begrenzen, die als Isolierelemente vorzugsweise über den gesamten Umfang geschlossen sind.

Die Aufgabe, einen thermisch isolierenden Behälter mit einfachem Aufbau und mit gutem Isoliervermögen zu schaffen, wird nach Maßgabe der Erfindung durch die im Anspruch 1 enthaltenen Maßnahmen gelöst, wobei zweckmäßige Weiterbildungen durch die in den Unteransprüchen enthaltenen Merkmale gekennzeichnet sind.

Durch die erfindungsgemäßen Maßnahmen ergibt sich ein in einfacher Weise herstellbarer und im übrigen auch vergleichsweise einfach aufgebauter thermisch isolierender Behälter für den Warentransport und für die Warenlagerung, da eine doppelwandig aufgebaute Seitenwand mit entsprechendem Hohlraum bzw. entsprechenden Hohlkammern in spritzgießtechnisch einfacher Weise entweder durch Formschwerter oder durch Gaseinblasung hergestellt wird. Der doppelwandige Aufbau ergibt nicht nur einen gut versteiften Seitenwandaufbau sondern bringt auch eine gute thermische Isolierung, die nach den Erkenntnissen der Erfinder sogar über den Isolierwerten mit Seitenwänden mit expandiertem Kunststoff liegt.

In vorteilhafter Weise erstreckt sich die Hohlkammerausbildung, sei es durch eine einzelne Hohlkammer oder durch mehrere neben- und/oder übereinander angeordnete Hohlkammern im Wesentlichen über die gesamte Länge der Seitenwand und vorteilhafter Weise auch im Wesentlichen über die gesamte Höhe mit Ausnahme von ggf. vorhandenen Griffaussparungen in der Seitenwand, so dass sich insgesamt eine sehr gute thermische Isolierung über den gesamten Umfang erreichen lässt.

Erfindungsgemäß erfolgt die Herstellung der Seitenwände mit Formschwerter oder Formkernen in zweiteiliger Form mit einem Seitenwandoberteil und Seitenwandunterteil, wobei am Seitenwandunterteil diejenigen Teile angeordnet sind, die zur Bildung des Klappgelenks mit dem Boden zusammenwirkten. Insbesondere bei großflächigen Seitenwänden können die Doppelwandaufbauten der Seitenwände durch horizontal und/oder vertikal verlaufende Verstrebungsleisten versteift sein, welche die Innen- und Außenwände überbrücken. Insbesondere kann der obere im Stapel lastauftragene Rand des Behälters mit Versteifungsrippen oder Versteifungsstreben, vorzugsweise in horizontaler Ausrichtung versehen sein, die zwischen sich eine Aussparung bilden, die bei Bedarf auch als geschlossene Hohlkammer ausgeführt sein kann. Für die Isolierung sind geschlossene Hohlkammern wesentlich, wobei im Falle der Seitenwände die Hohlkammern durch die Innen- und Außenwand selbstverständlich auch oben und unten sowie seitlich, also insgesamt geschlossen sind.

Nachfolgend wird ein bevorzugtes Ausführungsbeispiel der Erfindung anhand der Zeichnungen beschrieben. Darin zeigen:
- Fig. 1: eine perspektivische Darstellung eines Behälters, der mit klappbaren Seitenwänden in Art eine Klappbehälters ausgeführt ist,
- Fig. 2: eine perspektivische Ansicht des in Fig. 1 dargestellten Behälters mit ein- geklappten Seitenwänden,
- Fig. 3: eine Schnittansicht durch den in Fig. 1 dargestellten Behälter zur Darstel- lung des Aufbaus der Seitenwände,
- Fig. 4: eine Detailansicht einer Seitenwand vor Montage sowie
- Fig. 5: eine Detailansicht entsprechend Fig. 4 in zusammengebauter Stellung der Seitenwand.

Fig. 1 zeigt einen allgemein mit 1 bezeichneten Behälter, der als Klappbehälter ausgeführt ist. Der Behälter 1 umfasst einen mit 2 bezeichneten Boden sowie vier Seitenwände, die hier im speziellen Ausführungsbeispiel als klappbare Seitenwände 3-6 ausgebildet sind, die im dargestellten Ausführungsbeispiel durch aus Fig. 2 besser ersichtliche Scharniergelenke 7 klappbar am Boden 2 befestigt sind. Um ein Übereinanderklappen der nach innen geklappten Seitenwände 3-6 zu ermöglichen, sind am Boden 2 nach oben hin vorstehend Leisten 8-11 angeordnet oder angeformt, die unterschiedliche Höhe aufweisen und Steckteile 12 zur Bildung von Gelenkscharnieren aufweisen, so dass die entsprechend aufgesteckten Seitenwände 3-6 entsprechend der Darstellung in Fig. 2 übereinander auf den Boden 2 geklappt werden können. Derartige Klappbehälter mit klappbaren Seitenwänden, insbesondere mit Scharniergelenkteilen in bodenseitig vorgesehen Leisten und an den unteren Rändern der klappbaren Seitenwände sind allgemein bekannt, so dass der Aufbau hier nicht näher beschrieben werden muss.

Thematik der Erfindung ist die Ausbildung eines solchen Behälters mit Boden und vier umlaufenden Seitenwänden als thermisch isolierender Behälter für den Transport von insbesondere Kühlgut, wie Lebensmitteln, wie Fleisch, Meeresfrüchten u. dgl. mehr.

Hierzu sind die Seitenwände gem. den Fig. 4 und 5 doppelwandig ausgebildet, nämlich mit einer Innenwand 14 und einer Außenwand 15, die zwischen sich einen Hohlraum 16 einschließen, der mit Luft gefüllt ist. Luft ist bekanntlich ein guter Isolator, weil Wärmebrücken bzw. wärmeleitende Elemente nicht vorhanden sind. Ein solcher Aufbau einer Seitenwand in doppelwandiger Struktur mit beabstandeten Wänden 14 und 15 und mindestens einem dazwischen angeordneten und vorzugsweise allseitig geschlossenen Hohlraum 16 bildet somit eine thermisch sehr gut isolierende Seitenwand, die im übrigen einfach aufgebaut und ist materialsparend und leicht hergestellt werden kann. Insbesondere können die beiden Wände des Doppelwandaufbaus sehr dünn gehalten werden und zwar jeweils mit einer Dicke im Bereich von 1-3 mm, was materialsparend ist.

Bei der Ausführungsform einer Seitenwand gem. den Fig. 4 und 5 erstreckt sich über den Großteil der Höhe der Seitenwand der aus den Wänden 14 und 15 gebildete Doppelwandaufbau mit thermoisolierenden Eigenschaften, der hier in einem oberen Wandabschnitt 17 gestaltet und ausgeformt ist. Im dargestellten Ausführungsbeispiel erstreckt sich der Hohlraum 16 über die gesamt Länge der Seitenwand und über einen Großteil der Höhe der Seitenwand, was zeichnerisch in Fig. 4 aufgrund der nicht höhenmäßig maßstabsgerechten Darstellung zum Tragen kommt. Im übrigen genügt es aber, die Höhe der Hohlkammer auf eine wesentliche Höhe auszulegen, die ausreicht, die zu transportierenden Güter über eine vorbestimmte Zeit kühl zu lagern und kühl zu halten. Alternativ zu einer durchgehenden geschlossenen Hohlkammer können aber mehrere nebeneinander und/oder übereinander angeordnete und vorzugsweise gleichfalls geschlossene Hohlräume 16 vorgesehen sein, die durch vertikale und/oder horizontale Stege, welche die Wände 14 und 15 überbrücken, gestaltet sind. Die Ausbildung des oder der Hohlräume 16 erfolgt bei der Ausführungsform nach Fig. 4 durch nicht dargestellte Formkerne, die in eine übliche Spritzgussform greifen, so dass nach Einspritzen des Kunststoffmaterials in die Spritzgussform die Wände 14 und 15 und die übrigen Teile der Seitenwand ausgeformt werden. Nach Abziehen der Formkerne bzw. Formschwerter nach unten ergeben sich dann der oder die Höhlräume 16. Diese Ausführungsform hat den Vorteil, dass über die Seitenwand im Wesentlichen die selben Seitenwanddicken vorherrschen, was im Falle der Abkühlung des Spritzgussteils vorteilhaft ist, da es dann nicht zu Schwindungsräumen beim unvermeidlichen abkühlbedingen Schrumpfvorgang kommt.

Wie der Fig. 4 weiterhin entnommen werden kann, wird ein Unterteil 18 gesondert hergestellt, vorteilhaft wieder durch Spritzgießen, welches auch den seitenwandseitigen Gelenkscharnierteil 7 aufweist, der wie oben beschrieben, mit entsprechend bodenseitig vorgesehenen, insbesondere hakenförmig ausgestalteten Gelenkscharnierteilen 12 zur Bildung des Gelenkscharniermechanismus zusammengesetzt werden kann. Wie bereits oben ausgeführt sind derartige Gelenkscharniere aus dem Stand der Technik bekannt, so dass diese nicht gesondert und im Detail beschrieben und dargestellt werden müssen. Seitenwandoberteil 17 und Seitenwandunterteil 18 werden nach Formgebung aufeinander gesetzt und etwa durch Verschweißung miteinander zur Seitenwand verbunden, wie Fig. 5 zeigt. Die Schweißnaht ist mit 19 dargestellt. Das Schweißen kann durch geeignete Schweißverfahren erfolgen, etwa Reibschweißen, Ultraschallschweißen und Heißschweißen. Anstelle eines Verschweißens kann aber auch ein Verkleben beider Teile erfolgen. Alternativ können beide Teile auch durch eine geeignete Steckverbindung zusammengesteckt und verrastet werden. Wie den Fig. 4 und 5 entnommen werden kann, ist auch im Unterteil 18 ein entsprechender Hohlraum bei 20 vorgesehen, was geeignet aber nicht zwingend ist. Wie die Darstellung in Fig. 4 und 5 zeigt, ist zweckmäßigerweise der nach oben weisende Bolzen 21 des Gelenkscharnierteils 7 auch hohl ausgebildet, so dass eine entsprechend gute thermische Isolierung auch über das Unterteil 18 geschaffen wird.

Zwar ist der obere Rand der in den Fig. 4 und 5 dargestellten Seitenwand durch eine zur Außenfläche hin offene Aussparung 22 gebildet, die aber lediglich, wie Fig. 1 zeigt einen mittig ausgebildeten Handgriff darstellt. Beiderseits der Griffausnehmung 22 erstreckt sich zweckmäßigerweise der Hohlraum 16 jedoch im Wesentlichen bis zum oberen Rand der Seitenwand, um über die im Wesentlichen gesamte Höhe eine entsprechende thermische Isolierung zu gewährleisten.

Wie der Fig. 4 und 5 ferner entnommen werden kann, kann der obere Rand der Seitenwand mit einer nach der Außenseite hin offenen weiteren Ausnehmung 23 versehen sein, die durch horizontale Stege 24 und 25 gebildet ist, die im Abstand voneinander angeordnet sind. Diese quer gerichteten Stege bilden versteifte Aufstandsflächen 26, was insbesondere für stapelbare Behälter wichtig ist, so dass ensprechend viele Behälter übereinander verformungsfrei aufgenommen werden können. Bei Bedarf kann die zur Außenwand hin offene Ausnehmung 23 auch geschlossen sein.

Obgleich nicht dargestellt, kann auch der Boden 2 mit einem oder mehreren entsprechenden Hohlkammern bzw. Hohlräumen ausgebildet sein, um auch bodenseitig eine thermische Isolierung beizubringen. Dies kann dann in der oben im Zusammenhang mit der Seitenwandgestaltung erfolgenden Weise geschehen. Es bedarf deswegen nicht einer gesonderten Darstellung und zeichnerischen Abbildung eines solchen Bodenwandaufbaus. Wie Fig. 3 entnommen werden kann, können auch die Aufstandsleisten 8-11 für die Aufnahme der Seitenwände hohl ausgebildet sein, wobei die in Fig. 3 nach unten hin offene Hohlkammer 27 unten auch geschlossen sein kann, falls auch hierüber eine thermische Isolierung gewünscht wird, was insbesondere von Vorteil ist, wenn auch der Boden 2 mit einer oder mehreren Hohlkammern zum Zwecke der thermischen Isolierung ausgelegt ist.

Die Herstellung eines jeden Seitenwandteils aus Oberteil 17 und Unterteil 18 kann in ein und derselben Spritzgussform, wenngleich getrennt voneinander erfolgen, so dass sowohl Seitenwandoberteil 17 wie auch Seitenwandunterteil 18 in einer Spritzgussform gleichzeitig spritzgegossen werden können. Bei Bedarf ist es möglich beide Teile über Filmscharniere miteinander zu verbinden, so dass diese beim Entnehmen mit der Spritzgussform über das Filmscharnier miteinander verbunden sind. Es kann dann sofort ein Zusammenführen beider Seitenwandteile zur Bildung der Seitenwand erfolgen.

## Patentansprüche

1. Thermo-Behälter (1) für thermisch isolierten Warentransport und -lagerung, mit einem Boden (2) und vier thermisch isolierenden klappbaren Seitenwänden (3-6), wobei die thermische Isolierung der Seitenwände (3-6) durch doppelwandig ausgebildete Seitenwände (3-6) mit jeweils einer Innenwand (14) und Außenwand (15) erfolgt, die unter Bildung von mindestens einer gasgefüllten Isolierhohlkammer (16) mit Abstand zueinander angeordnet sind, wobei
jede Seitenwand aus einem Seitenwandunterteil (18) und einem Seitenwandoberteil (17) gebildet ist, **dadurch gekennzeichnet, dass** das Seitenwandoberteil (17) mit mindestens einem Hohlraum (16) versehen ist, der durch ein Formschwert oder Formkern gebildet ist und das Seitenwandunterteil (18) mit einem Gelenkscharnierteil (7) versehen ist, das mit entsprechend bodenseitig vorgesehenen Gelenkscharnierteilen (12) zur Bildung eines Gelenkscharniermechanismus zusammengesetzt ist, wobei das Seitenwandoberteil (17) auf den Seitenwandunterteil (18) aufgesetzt und durch Schweißen, Verkleben oder durch eine rastartige Steckverbindung miteinander zur Bildung mindestens einer geschlossenen Hohlraumkammer (16) verbunden ist.

2. Behälter nach Anspruch 1,
**dadurch gekennzeichnet, dass**
die Hohlkammer oder die Hohlkammern (16) als Luftkammern ausgebildet sind.

3. Behälter nach Anspruch 2,
**dadurch gekennzeichnet, dass**
je Seitenwand (3-6) mindestens eine im Wesentlichen sich über die gesamte Seitenwandlänge erstreckende Hohlkammer (16) vorgesehen ist.

4. Behälter nach Anspruch 3,
**dadurch gekennzeichnet, dass**
je Seitenwand (3-6) mehrere neben- und/oder übereinander angeordnete Hohlkammern (16) vorgesehen sind, die durch vertikale und/oder horizontale Versteifungsstege voneinander getrennt sind, welche Innenwand (14) und Außenwand (15) überbrücken.

5. Behälter nach einem der vorhergehenden Ansprüche,
**dadurch gekennzeichnet, dass**
jede Seitewand (3-6) am oberen Rand versteift ist, insbesondere mit zwei nach außen gerichteten horizontalen Versteifungsrippen oder Versteifungsstegen (24, 25) versehen ist.

6. Behälter nach einem der vorhergehenden Ansprüche,
**dadurch gekennzeichnet, dass**
der Hohlraum bzw. die Hohlräume (16) sich im Wesentlichen über den gesamten Höhenbereich der Seitenwand (3-6), insbesondere des oberen Seitenwandteils (17) bis auf ggf. in der Seitenwand vorgesehene Griffausnehmungen (22) erstrecken.

7. Behälter nach einem der vorhergehenden Ansprüche,
**dadurch gekennzeichnet, dass**
auch der Boden (2) thermisch isolierend durch eine oder mehrere entsprechende Hohlkammern (16) ausgebildet ist.

8. Behälter nach einem der vorhergehenden Ansprüche,
**dadurch gekennzeichnet, dass**
der Boden (2) und/oder umlaufende Leisten (8-11), auf denen die klappbaren Seitenwände (3-6) befestigt bzw. aufgesteckt sind, hohl ausgebildet sind, wobei die umlaufenden Leisten (8-11) mit unterschiedlicher Höhe ausgebildet sind.

## Claims

1. Thermal container (1) for the thermally insulated transport and storage of goods, having a base (2) and four thermally insulating foldable side walls (3-6), wherein the side walls (3-6) are thermally insulated by double-walled side walls (3-6) having in each case an inner wall (14) and an outer wall (15), which are arranged in a manner spaced apart from one another, forming at least one gas-filled insulating hollow chamber (16), wherein each side wall is formed by a lower side-wall part (18) and an upper side-wall part (17), **characterized in that** the upper side-wall part (17) is provided with at least one cavity (16), which is formed by a mould blade or mould core and the lower side-wall part (18) is provided with a joint-hinge part (7) which is assembled with joint-hinge parts (12) provided in a corresponding manner on the base to form a joint-hinge mechanism, wherein the upper side-wall part (17) is positioned on the lower side-wall part (18) and these are connected together by welding, adhesive bonding or by a latching plug-in connection to form at least one closed cavity chamber (16).

2. Container according to Claim 1, **characterized in that** the hollow chamber or hollow chambers (16) are configured as air chambers.

3. Container according to Claim 2, **characterized in that** for each side wall (3-6) there is provided at least one hollow chamber (16), which extends substantially along the entire length of the side wall.

4. Container according to Claim 3, **characterized in that** for each side wall (3-6) there are provided a plurality of hollow chambers (16), which are arranged alongside one another and/or one on top of another and are separated from one another by vertical and/or horizontal reinforcing webs, which bridge the inner wall (14) and outer wall (15).

5. Container according to one of the preceding claims, **characterized in that** each side wall (3-6) is reinforced at the upper edge, and is provided in particular with two outwardly directed horizontal reinforcing ribs or reinforcing webs (24, 25).

6. Container according to one of the preceding claims, **characterized in that** the cavity or cavities (16) extend substantially over the entire height region of the side wall (3-6), in particular of the upper side-wall part (17), with the exception of handle recesses (22) optionally provided in the side wall.

7. Container according to one of the preceding claims, **characterized in that** the base (2), too, is configured in a thermally insulating manner by way of one or more corresponding hollow chambers (16).

8. Container according to one of the preceding claims, **characterized in that** the base (2) and/or peripheral strips (8-11), on which the foldable side walls (3-6) are fastened or plugged, are configured in a hollow manner, wherein the peripheral strips (8-11) are configured with different heights.

## Revendications

1. Récipient thermique (1) pour le transport et le stockage de marchandises thermiquement isolés, comportant un fond (2) et quatre parois latérales (3-6) rabattables thermiquement isolées, l'isolation thermique des parois latérales (3-6) étant obtenue par des parois latérales (3-6) conformées en doubles parois comportant chacune une paroi intérieure (14) et une paroi extérieure (15) qui sont disposées à distance l'une de l'autre en formant au moins une chambre creuse isolante (16) remplie de gaz,
chaque paroi latérale étant formée d'une partie de paroi latérale inférieure (18) et d'une partie de paroi latérale supérieure (17), **caractérisé en ce que** la partie de paroi latérale supérieure (17) est dotée d'au moins un espace creux (16) qui est formé au moyen d'une lame de moule ou d'un noyau de moule et la partie de paroi latérale inférieure (18) est dotée d'une pièce de charnière d'articulation (7) qui est assemblée avec une pièce de charnière d'articulation (12) prévue en correspondance du côté du fond pour former un mécanisme de charnière d'articulation, la partie de paroi latérale supérieure (17) étant placée sur la partie de paroi latérale inférieure (18) et les parties étant reliées entre elles par soudage, collage ou par une liaison d'accouplement de type encliquetage pour former au moins une chambre creuse (16) fermée.

2. Récipient selon la revendication 1, **caractérisé en ce que** la chambre creuse ou les chambres creuses (16) sont conformées en chambres remplies d'air.

3. Récipient selon la revendication 2, **caractérisé en ce que** chaque paroi latérale (3-6) est dotée d'au moins une chambre creuse (16) s'étendant essentiellement sur toute la longueur de la paroi latérale.

4. Récipient selon la revendication 3, **caractérisé en ce que** dans chaque paroi latérale (3-6) sont prévues plusieurs chambres creuses disposées l'une à côté de l'autre et/ou l'une au-dessus de l'autre qui sont séparées l'une de l'autre par des nervures de renforcement verticales et/ou horizontales qui pontent la paroi intérieure (14) et la paroi extérieure (15).

5. Récipient selon l'une des revendications précédentes, **caractérisé en ce que** chaque paroi latérale (3-6) est renforcée au niveau du bord supérieur, en particulier est dotée de deux nervures de renforcement ou entretoises de renforcement (24, 25) horizontales dirigées vers l'extérieur.

6. Récipient selon l'une des revendications précédentes, **caractérisé ce que** l'espace creux ou les espaces creux (16) s'étendent pour l'essentiel sur toute la région en hauteur de la paroi latérale (3-6), en particulier de la partie de paroi latérale supérieure (17) jusqu'à des évidements de préhension (22) éventuellement ménagés dans la paroi latérale.

7. Récipient selon l'une des revendications précédentes, **caractérisé en ce que** le fond (2) est également conformé de façon thermiquement isolante par une ou plusieurs chambres creuses correspondantes (16).

8. Récipient selon l'une des revendications précédentes, **caractérisé en ce que** le fond (2) et/ou des baguettes périphériques (8-11), sur lesquelles les parois latérales rabattables (3-6) sont fixées ou montées, présentent une conformation creuse, les baguettes périphériques (8-11) étant conformées avec des hauteurs différentes.
